# DEMANDE DE BREVET EUROPEEN

(11) **EP 4 332 691 A1**
(43) Date de publication de la demande: **06.03.2024**
(21) Numéro de dépôt: 22193832.7
(22) Date de dépôt: 05.09.2022
(51) Int. Cl.: G04B 37/14, A44C 5/14

(54) **ORGANE D ATTACHE POUR LA CONNEXION D'UN BRIN DE BRACELET À UNE BOITE DE MONTRE**

(71) Demandeur: Manufacture d'Horlogerie Audemars Piguet SA, 1348 Le Brassus (CH)
(72) Inventeur: MAJID, Outman, 1260 Nyon (CH)
(74) Mandataire: P&TS SA (AG, Ltd.)

(57) **Abrégé**

La présente invention concerne un organe d'attache (10) destiné à être fixé entre une paire de cornes (72) d'une boite de montre (70), comportant deux paires de cornes, pour connecter la boite de montre (70) à une terminaison d'attache (52) d'un brin (50) de bracelet. L'organe d'attache (10) comporte un élément de couplage (12) configuré pour coopérer avec la terminaison d'attache (52) afin d'assembler l'élément de couplage (12) et la terminaison d'attache (52) par emboîtement selon une direction perpendiculaire ou oblique à un plan définit par les deux paires de cornes (72) de la boite de montre. L'organe d'attache (10) comporte en outre un verrou (30) permettant de verrouiller et déverrouiller l'assemblage de l'élément de couplage (12) à la terminaison d'attache (52). La présente invention concerne également un brin de bracelet comportant une terminaison d'attache (52) configurée pour être connectée, par emboîtement, à l'organe d'attache.

## Description

### Domaine technique

La présente invention concerne un organe d'attache destiné à être fixé entre une paire de cornes d'une boite de montre pour la connexion d'un brin de bracelet à la boite de montre. L'invention concerne également un brin de bracelet comprenant une terminaison d'attache configurée pour être connectée à l'organe d'attache ainsi qu'une montre-bracelet comportant deux organes d'attache fixés à deux paires de cornes, de part et d'autre de la boite de montre, et deux brins d'un bracelet connectés aux organes d'attache.

### Etat de la technique

De nombreux mécanismes ont déjà été proposés pour simplifier l'assemblage/désassemblage d'un bracelet à une boite de montre afin d'éviter l'utilisation d'un outil spécifique. Cela permet au porteur de la montre de pouvoir, par exemple, changer de style ou de couleur de bracelet selon son gré, sans manipulations compliquées et sans risquer d'endommager ou rayer la boite de montre par l'utilisation maladroite d'un outil.

Ces mécanismes présentent souvent l'inconvénient de devoir apporter des modifications sur la boite de montre afin que celle-ci soit adaptée pour coopérer avec la terminaison d'attache de chacun des brins du bracelet. D'autres mécanismes proposent l'intégration de poussoir dans la terminaison d'attache afin de permettre la solidarisation du brin de bracelet à la boite de montre, de même que sa désolidarisation. Le remplacement ou l'adaptation d'un bracelet à différentes boites de montre d'une collection engendre nécessairement des coûts non-négligeables.

Des exemples de tels mécanismes sont divulgués notamment dans les publications CH712656B1, EP2353428B1, EP3213654A1 et CH698584B1.

Un but de la présente invention est de résoudre, au moins en partie, les inconvénients précités. Ce but est notamment atteint en proposant un organe d'attache interchangeable destiné à être fixé à une boite de montre et permettant une connexion amovible d'un bracelet à cet organe d'attache. Le caractère interchangeable de l'organe d'attache présente l'avantage de pouvoir se monter sur plusieurs boites de montre sans devoir les modifier. Cela permet notamment une modernisation ou une rénovation des montres déjà existantes visant à remplacer des anciens bracelets par des bracelets neufs ou plus récents.

Un autre but de la présente invention est de ne pas complexifier la boîte de montre au niveau des moyens qu'elle nécessite pour réaliser l'assemblage avec un bracelet.

Un but additionnel de la présente invention est de proposer un brin de bracelet comportant une partie d'attache simplifiée pour permettre le remplacement du bracelet à moindre coût.

### Bref résumé de l'invention

Ces buts sont atteints notamment par un organe d'attache destiné à être fixé entre une paire de cornes d'une boite de montre, comportant deux paires de cornes, pour connecter la boite de montre à une terminaison d'attache d'un brin de bracelet. L'organe d'attache comporte à cette fin un élément de couplage configuré pour coopérer avec la terminaison d'attache afin d'assembler l'élément de couplage et la terminaison d'attache par emboitement selon une direction perpendiculaire ou oblique à un plan définit par les deux paires de cornes de la boite de montre. L'organe d'attache comporte en outre un verrou permettant de verrouiller et déverrouiller l'assemblage de l'élément de couplage de la terminaison d'attache.

Selon une forme de réalisation, le verrou est monté mobile dans un logement de l'organe d'attache, entre une position de verrouillage et une position de déverrouillage. Le verrou comprend un crochet ou un pêne configuré pour empêcher toute séparation entre la terminaison d'attache et l'élément de couplage lorsque le verrou est en position de verrouillage.

Selon une forme de réalisation, le verrou est limité en déplacement par une butée empêchant la sortie du verrou hors du logement.

Selon une forme de réalisation, la position de verrouillage du verrou est atteinte et maintenue par l'action d'un organe élastique sur le verrou.

Selon une forme de réalisation, le verrou comprend une partie de préhension permettant son déplacement dans au moins un sens entre les positions de verrouillage et de déverrouillage.

Selon une forme de réalisation, la partie de préhension est agencée pour être accessible à partir d'une face invisible de l'organe d'attache lorsque ce dernier est fixé entre la paire de cornes et que la boite de montre est vue côté cadran.

Selon une forme de réalisation, l'élément de couplage est formé d'au moins un élément femelle configuré pour recevoir au moins un élément mâle complémentaire de la terminaison d'attache.

Selon une forme de réalisation, l'élément de couplage est formé d'au moins deux éléments, parmi des éléments femelles et/ou mâles, agencés de part et d'autre du verrou.

Selon une forme de réalisation, l'organe d'attache comporte en outre une surface d'appui destinée à venir en contact avec la boite de montre. La surface d'appui est configurée pour empêcher sensiblement toute rotation de l'organe d'attache lorsqu'il est fixé entre les cornes de la boite de montre.

Selon une forme de réalisation, la surface d'appui de l'organe d'attache est de forme complémentaire à une portion de la boite de montre.

Un autre aspect de l'invention porte sur un brin de bracelet comprenant une terminaison d'attache configurée pour être connectée, par emboitement, à l'organe d'attache selon l'un quelconque de ses modes de réalisation.

Selon une forme de réalisation, la terminaison d'attache comprend au moins un élément mâle configuré pour s'emboiter dans l'élément de couplage de l'organe d'attache.

Selon une forme de réalisation, la terminaison d'attache comprend un rebord ou une fenêtre de fixation configurée pour coopérer avec le verrou de l'organe d'attache afin de verrouiller l'assemblage de la terminaison d'attache et de l'élément de couplage.

Selon une forme de réalisation, le rebord ou la fenêtre de fixation est situé entre au moins deux éléments complémentaires aux éléments mâles et/ou femelles qui forment l'élément de couplage de l'organe d'attache.

Selon une forme de réalisation, la terminaison d'attache est dissimulée sous une portion du brin recouvrant l'organe d'attache lorsque la terminaison d'attache est assemblée à l'organe d'attache.

Un autre aspect de l'invention porte sur une montre-bracelet comprenant une boite de montre comportant deux paires de cornes, un organe d'attache, selon l'un quelconque de ses modes de réalisation, monté entre les cornes de chaque paire de cornes, et un bracelet comprenant un brin, selon l'un quelconque de ses modes de réalisation, fixé à chaque organe d'attache.

### Brève description des figures

Des exemples de mise en oeuvre de l'invention sont indiqués dans la description illustrée par les figures annexées dans lesquelles :
- la figure 1 illustre une vue en perspective de dessus d'une partie de la boite de montre comportant l'organe d'attache et d'une terminaison d'attache d'un brin de bracelet, avant connexion de la terminaison d'attache, selon une forme de réalisation,
- la figure 2 illustre une vue en perspective de la terminaison d'attache d'un brin de bracelet adaptée pour réaliser une liaison amovible avec l'organe d'attache,
- la figure 3 illustre une vue de côté de la terminaison d'attache de la figure 2,
- la figure 4 illustre une vue en éclaté de l'organe d'attache selon une forme de réalisation ;
- la figure 5 illustre une vue similaire à la figure 4, lorsque le verrou est monté de manière opérationnelle sur l'organe d'attache ;
- la figure 6 illustre une vue en perspective de dessous de l'organe d'attache de la figure 4,
- la figure 7 illustre une vue en perspective côté fond d'une partie de la boite de montre lorsque celle-ci est connectée à la terminaison d'attache d'un brin de bracelet par l'intermédiaire de l'organe d'attache,
- la figure 8 illustre une vue en coupe de la terminaison d'attache d'un brin de bracelet, de l'organe d'attache et d'une portion de la boite de montre lorsque la terminaison d'attache du brin est verrouillée à l'organe d'attache, et
- la figure 9 illustre une vue similaire à la figure 8, lorsque le pêne du verrou est dégagé de la fenêtre de fixation de la terminaison d'attache du brin afin de permettre la désolidarisation du brin de la boite de montre.

### Exemples de mode de réalisation de l'invention

Selon une forme préférentielle et en référence notamment aux figures 1 à 3, la montre-bracelet comporte une boîte de montre 70 comportant typiquement deux paires de cornes 72 et un organe d'attache 10 destiné à être monté entre les cornes 72 de chaque paire, en particulier fixé à celles-ci au moyen de vis 74 par exemple. La montre-bracelet comporte en outre un bracelet dont au moins un brin 50 comporte une terminaison d'attache 52 destinée à être verrouillée à l'organe d'attache 10 afin de solidariser le brin 50 à la boite de montre. L'organe d'attache constitue donc un organe intermédiaire interchangeable, faisant ainsi office d'interface entre la boite de montre et la terminaison d'attache 52 du brin.

L'organe d'attache 10 comporte à cette fin un élément de couplage 12 configuré pour coopérer avec la terminaison d'attache 52 de manière à pouvoir les assembler par emboitement selon une direction particulière. Cette direction est perpendiculaire ou oblique à un plan définit par les deux paires de cornes 72, par exemple un plan passant par les mêmes parties des cornes, telles que leurs extrémités. L'organe d'attache 10 comporte en outre un verrou 10 permettant de verrouiller et déverrouiller l'assemblage de l'élément de couplage 12 à la terminaison d'attache 52.

Grâce à cet assemblage qui s'obtient par emboitement selon une direction située hors du prolongement du brin du bracelet, en particulier lorsque ce dernier est essentiellement parallèle au plan général définit par la boite de montre, le mécanisme de verrouillage se trouve avantageusement soulagé lorsque des forces de traction son exercées sur le brin du bracelet. Par conséquent, le dimensionnement du verrou ou mécanisme de verrouillage peut avantageusement être réduit du fait qu'il ne soit plus sollicité pour reprendre des efforts de traction.

Selon le mode de réalisation préféré, l'élément de couplage de l'organe d'attache est formé d'au moins un élément femelle 12 configuré pour recevoir au moins un élément mâle 56 qui est de forme complémentaire à l'élément femelle et qui fait partie de la terminaison d'attache 52. De préférence, l'élément de couplage 12 est formé d'au moins deux éléments agencés de part et d'autre du verrou 30. Ces éléments sont choisis parmi des éléments femelles 12 et/ou mâles 56. Selon le mode de réalisation préféré, l'élément de couplage comprend deux éléments femelles 12 sous la forme de deux trous, par exemple de forme oblongue, traversant de part en part l'organe d'attache 10. Ces deux trous 12 pourraient tout aussi bien être deux trous borgnes selon une variante d'exécution.

Selon la figure 2, la terminaison d'attache 52 du brin 50 est dissimulée sous une portion 58 du brin en une de ses extrémités destinée à recouvrir l'organe d'attache 10 pour le rendre invisible lorsque la montre-bracelet est portée. L'extrémité de cette portion 58 est en contact avec la boite de montre 70 ou proche de celle-ci lorsque le brin 50 du bracelet est verrouillé à la boite de montre 70, comme illustré à la figure 8.

Selon le mode de réalisation préféré, la terminaison d'attache 52 comporte par ailleurs au moins un élément mâle, de préférence deux éléments mâles 56, par exemple de forme oblongue, agencés pour être introduits dans les deux trous 12 de l'organe d'attache. Comme déjà évoqué, les éléments mâles 56 et femelles 12 sont destinés à pouvoir s'accoupler et, pour ce faire, sont de préférence de formes complémentaires. Par ailleurs, les éléments mâles 56 sont disposés sur une première surface d'appui 60 destinée à venir en appui contre une surface supérieure 26 de l'organe d'attache 10 (figure 6) lorsque la terminaison d'attache 52 est verrouillée à l'organe d'attache 10.

La terminaison d'attache 52 comporte en outre une seconde surface d'appui 53 qui, de préférence, est adjacente à la première surface d'appui 60 et sensiblement perpendiculaire à celle-ci. La seconde surface d'appui 53 est destinée à venir en appui contre une troisième surface d'appui 19 située sur un premier côté longitudinal 16a de l'organe d'attache 10 illustrés aux figures 4 à 5. Afin de verrouiller l'assemblage de l'élément de couplage 12 et de la terminaison d'attache 52, cette dernière comprend un rebord, une cavité de fixation ou une fenêtre 54 destiné à coopérer avec le verrou 30 intégré à l'organe d'attache 10. La fenêtre 54 est typiquement agencée sur cette seconde surface d'appui 53. Selon le mode de réalisation préféré, la fenêtre de fixation 54 est en retrait des deux éléments mâle 56 et est de préférence centrée entre ces derniers. De manière plus générale, on mentionnera que le rebord ou la fenêtre de fixation 54 est situé entre au moins deux éléments complémentaires aux éléments mâles 56 et/ou femelles 12 formant l'élément de couplage.

Les première et seconde surfaces d'appui de la terminaison d'attache 52 permettent avantageusement d'obtenir une meilleure tenue et/ou rigidité de l'assemblage formé par le brin de bracelet et l'organe d'attache.

En référence aux figures 4 à 5, l'organe d'attache 10 comporte un logement 14 situé sur une surface inférieure 24 opposée à la surface supérieure 26. Le logement 14 est de préférence centré entre les deux trous 12 et est configuré pour y recevoir le verrou 30. Ce verrou comporte un corps 32 de verrou monté mobile, en particulier coulissant, dans le logement 14 et un pêne 34 agencé pour venir se positionner dans la fenêtre de fixation 54 de la terminaison d'attache 52 du brin lorsque le verrou 30 est dans une configuration de verrouillage. En lieu et place du pêne 34, un crochet pourrait également être utilisé pour empêcher toute séparation entre la terminaison d'attache 52 et l'élément de couplage 12 lorsque le verrou est en position de verrouillage. Dans ce cas, le rebord ou la fenêtre de fixation pourrait être configurée pour permettre au crochet de s'y agripper.

Le verrou 30 comporte en outre un organe élastique 36 destiné à contraindre le verrou dans sa position de verrouillage. Cet organe élastique de rappel se présente de préférence sous la forme de deux ressorts de compression 36. Une extrémité de chaque ressort 36 est en appui contre un côté 15 du logement 14 alors que l'autre extrémité de chaque ressort est en appui contre le corps 32 de verrou afin de contraindre le pêne 34 à venir se loger dans la fenêtre de fixation 54. Un ressort unique de dimension plus importante peut être utilisé selon une variante d'exécution.

Selon des variantes non-illustrées, le verrou est monté pivotant autour d'un axe parallèle aux surfaces inférieure 24 et supérieure 26 de l'organe d'attache 10, voire autour d'un axe perpendiculaire à ces surfaces. Dans ces deux cas, le pêne ou le crochet est disposé sur le corps de verrou afin d'engager la fenêtre ou le rebord de fixation, par basculement ou rotation du verrou.

Selon une autre forme de réalisation non-illustrée, la partie d'attache 12 ne comporte qu'un seul élément mâle. La fenêtre ou le rebord de fixation est situé sur cet élément mâle en regard du pêne ou du crochet du verrou pour le verrouillage de la terminaison d'attache 52 du brin de bracelet à l'organe d'attache.

En référence aux figures 5 et 8, le verrou 30 comporte par ailleurs une gâchette ou partie de préhension 38 permettant le déplacement du verrou 30 dans au moins un sens entre les positions de verrouillage et de déverrouillage. Bien que l'organe élastique 36 permette de rappeler automatiquement le verrou de sa position déverrouillée à sa position verrouillée, on pourrait prévoir une configuration dans laquelle le verrou pourrait être bloqué dans au moins l'une de ces positions. Ainsi, pour pouvoir passer d'une position à l'autre, l'utilisateur devrait alors d'abord débloquer le verrou, par une amorce de mouvement appliquée sur sa partie de préhension 38. Dans le cas où il conviendrait de passer de la position déverrouillée à la position verrouillée, l'organe élastique 36 serait en charge de terminer automatiquement le mouvement du verrou. Dans le cas d'un déplacement inverse, c'est l'utilisateur lui-même qui terminerait le mouvement du verrou à l'encontre de la force de rappel exercée par l'organe élastique 36.

De préférence, la partie de préhension 38 est agencée pour être accessible à partir d'une face invisible de l'organe d'attache 10 lorsque ce dernier est fixé entre la paire de corne 72 et que la montre-bracelet est portée, ou est vue côté cadran.

De préférence, le verrou 30 est limité en déplacement par une butée 40 empêchant la sortie du verrou hors de son logement 14. Pour ce faire, le corps 32 de verrou peut comprendre, à sa base, une rainure borgne 33 d'axe confondu avec l'axe de déplacement du verrou. Cette rainure 33 est destinée à recevoir une goupille 40 logée au travers d'un trou 14a (figure 6) ménagé à la base du logement 14. Lorsque le verrou se déplace sous l'action de l'organe élastique 36, cette goupille permet de limiter son déplacement en butant contre l'extrémité borgne de la rainure 33.

Afin de pouvoir fixer l'organe d'attache 10 entre les cornes 72 d'une des paires de la boite de montre, cet organe d'attache comporte typiquement deux trous 22 situés sur ses deux côtés latéraux 20. Les vis 74 sont vissées dans les cornes 72 au travers de taraudages. Les trous 22 accueillant les extrémités des vis afin de fixer l'organe d'attache aux cornes 72 de la boite de montre 70. Selon une variante, chaque corne ne comporte qu'un trou traversant non-taraudé alors que les deux trous 22 de l'organe d'attache 10 sont taraudés pour y visser les vis 74. Celles-ci constituent donc des points de fixation de l'organe d'attache 10 aux cornes 72 de la boite de montre.

De manière avantageuse et comme bien illustré aux figures 4 à 6, l'organe d'attache 10 comporte par ailleurs sur un second côté longitudinal 16b, opposé au premier côté longitudinal 16a, une surface d'appui 18 destinée à venir en contact avec la boite de montre. Hormis sa fonction esthétique, cette surface d'appui est configurée pour empêcher sensiblement toute rotation de l'organe d'attache lorsqu'il est fixé entre les cornes 72. Dans ce but, la surface d'appui 18 présente de préférence une forme complémentaire à une portion de la boite de montre avec laquelle elle peut être en contact. Sur les figures précitées, cette forme est incurvée afin de venir épouser une portion incurvée complémentaire de la boite de montre. On relèvera que le concours de cette surface d'appui 18 et de l'assemblage par emboitement de l'élément de couplage 12 avec la terminaison d'attache 52 permet avantageusement d'empêcher pleinement la rotation du bracelet autour des cornes. Il s'ensuit que les côtés latéraux de la terminaison d'attache 52 épousent ainsi en tout temps le profil des cornes de la boite de montre, garantissant ainsi une esthétique remarquable.

Selon les figures 8 et 9, le pêne 34 est agencé au-dessus d'un bord inférieur 55 de la fenêtre de fixation 54 lorsque le verrou 30 est dans la configuration verrouillée afin d'empêcher ou de limiter un mouvement relatif entre la terminaison d'attache 52 d'un brin 50 de bracelet et l'organe d'attache 10 selon une direction de préférence sensiblement orthogonale au plan de la boîte de montre. On notera que dans cette position, la goupille 40 est en butée contre un bord de la rainure 33 du corps de verrou 30.

Lorsqu'une force est exercée sur la partie de préhension 38 du verrou, en direction de la boite de montre, le corps de verrou 32 est amené contre le côté 15 du logement. Ce déplacement permet de dégager le pêne 34 du bord inférieur 55 de la fenêtre de fixation 54 et permettre un mouvement relatif entre la terminaison d'attache 52 et l'organe de d'attache 10. S'opérant dans le présent cas selon une direction orthogonale au plan de la boite de montre, ce mouvement relatif permet de désolidariser le brin de bracelet de l'organe d'attache.

Au travers des figures 8 et 9, on comprend mieux que la fenêtre de fixation 54 pourrait être remplacée par un simple rebord afin d'empêcher le mouvement relatif entre la terminaison d'attache et l'organe d'attache lorsque le pêne 34 du verrou est engagé à hauteur de ce rebord.

L'organe d'attache qui vient d'être décrit permet de ne complexifier ni la boite, ni le bracelet. En effet, les éléments les plus complexes sont avantageusement constitués et contenus dans l'organe d'attache 10. En cas de casse ou de défectuosité, seul cet organe d'attache pourrait être remplacé sans devoir remplacer la boite de montre par exemple. Aussi, vu que la complexité de la fixation ne se trouve pas non plus sur le bracelet, en particulier au niveau de la terminaison d'attache de chaque brin, ce dernier peut être remplacé à moindre coût et plus fréquemment, en particulier lorsqu'il s'agit d'un brin de bracelet en cuir par exemple. En bénéficiant d'un bracelet plus économique, il devient également plus aisé de proposer une collection de bracelets facilement interchangeables et dont les couleurs pourraient s'adapter par exemple aux vêtements du porteur.

Diverses modifications peuvent être apportées à la montre-bracelet qui vient d'être décrite sans s'écarter de l'invention telle que définie par les revendications. Par exemple, l'organe d'attache peut comporter à la place des trous, un ou plusieurs éléments mâles tandis que la terminaison d'attache peut comporter un ou plusieurs éléments femelles de forme complémentaire.

### Liste de référence

Organe de connexion 10
   Elément de couplage 12
   Logement 14
      Trou 14a
      Côté 15
   Premier côté longitudinal 16a
      Surface d'appui 19
   Second côté longitudinal 16b
      Partie d'accouplement 18 (e.g. portion incurvée)
   Cotés latéraux 20
      Trou 22
   Surface inférieure 24
   Surface supérieure 26
   Verrou 30
      Corps 32
         Rainure 33
      Pêne 34
      Organe élastique 36 (e.g. ressors de compression)
      Partie actionnable 38
      Butée 40
Brin 50 de bracelet
   Terminaison d'attache 52
   Surface d'appui 53
   Fenêtre de fixation 54
      Bord inférieur 55
   Eléments maies 56
   Portion 58
      Surface d'appui 60
Boite de montre 70
   Cornes 72
   Vis 74

## Revendications

1. Organe d'attache (10) destiné à être fixé entre une paire de cornes (72) d'une boite de montre (70), comportant deux paires de cornes, pour connecter la boite de montre (70) à une terminaison d'attache (52) d'un brin (50) de bracelet, l'organe d'attache (10) comportant un élément de couplage (12) configuré pour coopérer avec la terminaison d'attache (52) afin d'assembler l'élément de couplage (12) et la terminaison d'attache (52) par emboitement selon une direction perpendiculaire ou oblique à un plan définit par les deux paires de cornes (72) de la boite de montre, l'organe d'attache (10) comportant en outre un verrou (30) permettant de verrouiller et déverrouiller l'assemblage de l'élément de couplage (12) à la terminaison d'attache (52).

2. Organe d'attache (10) selon la revendication 1, dans lequel le verrou (30) est monté mobile dans un logement (14) de l'organe d'attache (10), entre une position de verrouillage et une position de déverrouillage, le verrou (30) comprenant un crochet ou un pêne (34) configuré pour empêcher toute séparation entre la terminaison d'attache (52) et l'élément de couplage (12) lorsque le verrou est en position de verrouillage.

3. Organe d'attache (10) selon la revendication 2, dans lequel le verrou (30) est limité en déplacement par une butée (40) empêchant la sortie du verrou (30) hors du logement (14).

4. Organe d'attache (10) selon la revendication 2 ou 3, dans lequel la position de verrouillage du verrou (30) est atteinte et maintenue par l'action d'un organe élastique (36) sur le verrou (30).

5. Organe d'attache (10) selon l'une des revendications précédentes, dans lequel le verrou (30) comprend une partie de préhension (38) permettant son déplacement dans au moins un sens entre les positions de verrouillage et de déverrouillage.

6. Organe d'attache (10) selon la revendication 5, dans lequel la partie de préhension (38) est agencée pour être accessible à partir d'une face invisible de l'organe d'attache (10) lorsque ce dernier est fixé entre la paire de cornes (72) et que la boite de montre (70) est vue côté cadran.

7. Organe d'attache (10) selon l'une des revendications précédentes, dans lequel l'élément de couplage (12) est formé d'au moins un élément femelle (12) configuré pour recevoir au moins un élément mâle (56) complémentaire de la terminaison d'attache (52).

8. Organe d'attache (10) selon l'une des revendications 1 à 6, dans lequel l'élément de couplage (12) est formé d'au moins deux éléments, parmi des éléments femelles (12) et/ou mâles (56), agencés de part et d'autre du verrou (30).

9. Organe d'attache (10) selon l'une des revendications précédentes, comprenant en outre une surface d'appui (18) destinée à venir en contact avec la boite de montre (30), la surface d'appui (18) étant configurée pour empêcher sensiblement toute rotation de l'organe d'attache (10) lorsqu'il est fixé entre les cornes de la boite de montre (70), ladite surface d'appui (18) étant de préférence de forme complémentaire à une portion de la boite de montre (70).

10. Brin (50) de bracelet comprenant une terminaison d'attache (52) configurée pour être connectée, par emboitement, à l'organe d'attache (10) selon l'une des revendications précédentes.

11. Brin (50) de bracelet selon la revendication 10, dans lequel la terminaison d'attache (52) comprend au moins un élément mâle (56) configuré pour s'emboiter dans l'élément de couplage (12) de l'organe d'attache (10).

12. Brin (50) de bracelet selon la revendication 10 ou 11, dans lequel la terminaison d'attache (52) comprend un rebord ou une fenêtre de fixation (54) configuré pour coopérer avec le verrou (30) de l'organe d'attache (10) afin de verrouiller l'assemblage de la terminaison d'attache (52) et de l'élément de couplage (12).

13. Brin (50) de bracelet selon la revendication 12, dans lequel le rebord ou la fenêtre de fixation (54) est situé entre au moins deux éléments complémentaires aux éléments mâles (56) et/ou femelles (12) qui forment l'élément de couplage de l'organe d'attache (10).

14. Brin (50) de bracelet selon l'une des revendications 10 à 13, dans lequel la terminaison d'attache (52) est dissimulée sous une portion (58) du brin recouvrant l'organe d'attache (10) lorsque la terminaison d'attache (52) est assemblée à l'organe d'attache (10).

15. Montre-bracelet comprenant une boite de montre (70) comprenant deux paires de cornes (72), un organe d'attache (10) selon l'une des revendications 1 à 9 monté entre les cornes (72) de chaque paire de cornes et un bracelet comprenant un brin (50) selon l'une des revendications 11 à 15 fixé à chaque organe d'attache (10).
